# EUROPÄISCHE PATENTSCHRIFT

(11) **EP 0 463 385 B1**
(45) Veröffentlichungstag und Bekanntmachung des Hinweises auf die Patenterteilung: **14.08.1996**
(21) Anmeldenummer: 91108569.4
(22) Anmeldetag: 27.05.1991
(51) Int. Cl.: F04D 29/32

(54) **Laufrad für einen Ventilator**
Fan impeller
Roue pour ventilateur

(30) Priorität: 29.06.1990 DE 4020742
(43) Veröffentlichungstag der Anmeldung: 02.01.1992
(73) Patentinhaber: Behr GmbH & Co., D-70469 Stuttgart (DE)
(72) Erfinder: Hauser, Kurt, Dipl.-Ing., W-7000 Stuttgart 30 (DE)
(74) Vertreter: Wilhelm, Hans-Herbert, Dr.-Ing.

(56) Entgegenhaltungen:
- DE-A- 3 304 296
- DE-B- 1 926 326
- GB-A- 1 593 939
- US-A- 4 142 844

## Beschreibung

Die Erfindung betrifft ein Laufrad für einen Ventilator, insbesondere für einen halbaxial durchströmten Kühllüfter eines Kraftfahrzeugmotors mit einer mit Schaufeln versehenen zylindrischen Nabe nach dem Oberbegriff des Patentanspruches 1.

Laufräder für Kühllüfter von Kraftfahrzeugmotoren sind bekannt (DE-PS 33 04 296 und DE-A-1 926 326). Sie bestehen aus mehreren, etwa radial zur Nabenachse auf deren Umfang angeordneten, in der Regel gekrümmten Schaufeln. Die Schaufeln sind dabei in Umfangsrichtung gegeneinander so auf Abstand gesetzt, daß sich ihre aus Gründen der Festigkeit in Umfangsrichtung relativ breit ausgebildeten Schaufelfüße nicht gegenseitig überlappen. Die Anzahl der Lüfterschaufeln ist dadurch beschränkt. Eine im Hinblick auf eine höhere Lüfterleistung gewählte Bauart mit mehr Schaufeln bringt bei der Herstellung den Nachteil mit sich, daß solche Laufräder, wenn sie aus Kunststoff einstückig hergestellt werden sollen, nur relativ aufwendig und unter Zuhilfenahme von Werkzeugen mit radialen Schiebern entformt werden können, weil die Anströmkante einer Schaufel in Axialrichtung gesehen die Abströmkante der benachbarten Schaufel überdeckt.

Bekannt sind auch Laufräder der eingangs erwähnten Art (US-PS 4 142 844 bzw. japanische Offenlegungsschrift 125 535/78), die sich gegenseitig am Fuß nicht überlappen, so daß möglichst viele Schaufeln angeordnet werden können. Bei diesen Laufrädern kann der Wirkungsgrad des Lüfters durch die Schaufelgestaltung nachteilig beeinflußt sein. Solche Schaufelarten werden bei Laufrädern moderner Kühllüfter für Kraftfahrzeugmotoren auch nicht eingesetzt.

Der Erfindung liegt die Aufgabe zugrunde, ein Laufrad der eingangs genannten Art so auszugestalten, daß der Wirkungsgrad und die Lüfterleistung trotz der Anordnung von möglichst vielen Schaufeln möglichst hoch bleiben.

Zur Lösung dieser Aufgabe werden die Merkmale des Patentanspruches 1 vorgeschlagen. Insbesondere die Kühllüfter für Kraftfahrzeugmotoren wirken halbaxial, und es entsteht an der zylindrischen Nabe ein Totwasserbereich, der sich zur Hinterkante der Schaufeln hin erweitert und in dem ohnehin die Schaufelwirkung nur minimal ist. Da erfindungsgemäß das Schaufelende nur in diesen Bereich verjüngt wird und zur Schaufelmitte hin verläuft, werden durch die erfindungsgemäße Ausgestaltung im Hinblick auf die Lüfterleistung und den Wirkungsgrad keine nennenswerten Nachteile eingehandelt.

Nach dem Anspruch 2 kann das mit der Abströmkante versehene Ende der Schaufeln in Axialrichtung abgebogen werden, so daß die gestreckte Länge der an der Nabe befestigten Schaufel zumindest gleich groß bleibt und die Stabilität am Schaufelfuß beibehalten oder sogar erhöht werden kann, ohne daß der Vorteil des axialen Entformens entfällt.

Nach Anspruch 3 ist es vorteilhaft, in diesem Totwasserbereich zusätzlich mindestens eine Verstärkungsrippe am Schaufelfuß angreifen zu lassen, die ebenfalls die Strömung nicht beeinflußt und dann, wenn sie nach Anspruch 4 axial angeordnet wird, auch weiterhin ein axiales Entformen des Schaufelrades ermöglicht. Nach Anspruch 5 kann eine etwa an der Grenze des Totwasserbereiches verlaufende, von der Nabenvorderkante nach hinten schräg ansteigende Wand vorgesehen sein. Diese Ausgestaltung ergibt ebenfalls eine Verstärkung des Schaufelfußes, ohne daß der Vorteil einer axialen Ausformung beeinflußt wird. Sie ermöglicht aber auch eine Strömungsberuhigung auf der Abströmseite, die zu einer Leistungsverbesserung und zu einer Geräuschminderung beiträgt. Auch diese Wand sollte zu diesem Zweck axial verlaufen. Nach Anspruch 6 kann die Wand die Verstärkungsrippe und das Schaufelende überdecken und ggf. auch noch mit weiteren axialen Verstärkungsrippen verbunden sein.

Nach den Ansprüchen 8 bis 12 ist es bei einer Variante einer Ausführungsform auch möglich, die Wand nur über einen Teil der Schaufellänge in Umfangsrichtung verlaufen zu lassen und ihrer Vorderkante eine Spoilerrippe vorzulagern, die an der Nabe angebracht ist. Es hat sich gezeigt, daß damit die Abströmverhältnisse trotz einfacher Ausgestaltung verbessert werden können. Das gesamte Totwassergebiet kann so in seiner schädlichen Auswirkung vermieden werden. Dabei sind auch - s. Anspruch 10 bis 12 - Varianten möglich, die auch eine Schaufelfußverstärkung über die gesamte Schaufellänge ergeben.

Die Erfindung ist in der Zeichnung anhand von Ausführungsbeispielen dargestellt und wird im folgenden erläutert. Es zeigen:
- Fig. 1: eine schematische Teilansicht eines erfindungsgemäßen Laufrades in der Axialrichtung,
- Fig. 2: die Teilansicht des Laufrades der Fig. 1 in Richtung des Pfeiles II,
- Fig. 3: den Schnitt längs der Zylinderfläche III-III der Fig. 1,
- Fig. 4: eine schematische Darstellung des Strömungsverlaufes im Bereich der Nabe des Laufrades,
- Fig. 5: eine Radialansicht einer Schaufel eines Laufrades in einer abgewandelten Ausführungsform,
- Fig. 6: die Ansicht des Schaufelfußes der Schaufel der Fig. 5 in Axialrichtung gemäß dem Pfeil VI gesehen,
- Fig. 7: die Ansicht des Schaufelfußes einer Schaufel ähnlich Fig. 6, jedoch in einer Ausführungsvariante,
- Fig. 8: die Draufsicht auf die Schaufel der Fig. 7 in Radialrichtung des Laufrades,
- Fig. 9: eine Ansicht des Schaufelfußes ähnlich Fi. 7, jedoch einer weiteren Ausführungsform,
- Fig.10: die Radialansicht der Schaufel nach Fig. 9,
- Fig.11: den Schnitt durch den Schaufelfuß längs der Linie XI-XI der Fig. 10,
- Fig.12: eine Radialansicht ähnlich Fig. 10, jedoch bei einer anderen Ausführungsform einer Schaufel und
- Fig.13: die Ansicht des Schaufelfußes der Schaufel der Fig. 12 in Axialrichtung gesehen.

In den Fig. 1 bis 3 ist ein Laufrad für den Kühllüfter eines Kraftfahrzeugmotores schematisch und teilweise gezeigt, das aus einer zylindrischen Nabe (1) und aus mehreren am Umfang dieser Nabe angeordneten Lüfterschaufeln besteht, von denen nur zwei, die Lüfterschaufel (2) und die Lüfterschaufel (3), gezeigt sind. Diese Lüfterschaufeln besitzen, wie Fig. 1 zeigt, im wesentlichen parallel zueinander verlaufende Vorder- und Hinterkanten (4, 4' bzw. 5, 5'), damit ihre wirksame Schaufelfläche und der an der Nabe befestigte Schaufelfuß möglichst groß sind. Wie Fig. 1 und 2 erkennen lassen, würde sich daher die Anströmkante (4') der Lüfterschaufel (3) und die Abströmkante (5) der Lüfterschaufel (2) im Bereich des Nabenumfanges im schraffiert angedeuteten Bereich (a) in der Axialrichtung gesehen überlappen. Sollen daher solche Laufräder aus Kunststoff einstückig hergestellt werden, ist das nur mit Werkzeugen möglich, die radiale Schieber besitzen, damit das Laufrad in diesem Überlappungsbereich (a) entformt werden kann.

Bei dem erfindungsgemäßen Laufrad gemäß den Fig. 1 bis 3 ist vorgesehen, daß das der Abströmseite zugeordnete Ende (5a) der Schaufelfläche (6) im Bereich des Umfanges der Nabe (1) zu der strichpunktiert angedeuteten Schaufelmitte (7) hin abgeknickt ist. Die Abströmkante endet daher an der auf dem Nabenumfang mit (15) bezeichneten Stelle. Der Überlappungsbereich (a) entfällt, und es wird in einfacher Weise möglich, ein solches Laufrad ausschließlich axial zu entformen. Die Herstellungswerkzeuge werden dadurch wesentlich einfacher und der Entformungsvorgang auch.

Beim gezeigten Ausführungsbeispiel ist das Abknicken des der Abströmseite zugeordneten Endes der Schaufelfläche (6 bzw. 6') dadurch erreicht worden, daß das mit der Abströmkante (5) versehene Ende der Schaufeln (2 bzw. 3) aus der Schaufelfläche (6, 6') heraus im Nabenbereich in Axialrichtung abgebogen ist, so daß es, wie Fig. 3 zeigt, nicht zu einer axialen Überdeckung der Anströmkante (4') der Laufschaufel (3) und der Abströmkante (5) der Laufschaufel (2) im Bereich des Nabenumfanges kommt. Natürlich wäre es möglich, aus der Schaufelfläche (6) im Nabenbereich einen Abschnitt herauszutrennen, der etwa dem Überlappungsbereich (a) entspricht, so daß auch dann die axiale Überdeckung vermieden ist. Ein solches Abtrennen aber führt, wie Fig. 1 ohne weiteres deutlich macht, zu einer Schwächung des Schaufelfußes, was durch das axiale Abknicken der Abströmkante (5) gemäß Fig. 3 weitgehend vermieden werden kann. Die (gestreckte) Gesamtlänge des Schaufelfußes bleibt gegenüber herkömmlichen Bauarten zumindest gleich.

Die Fig. 4 zeigt schematisch, daß Laufräder der geschilderten Gattung, die in der Regel hinter dem Motorkühler und vor dem Motorblock angeordnet sind, eine Halbaxialströmung erzeugen, deren Grenzfläche (9) etwa kegelartig verläuft. An der zylindrischen Nabe (1) ergibt sich aufgrund der Nabenablösung ein sich von der Anströmseite her nach hinten verbreiternder Totwasserbereich (8). Der in Axialrichtung gesehen zur Schaufelmitte hin gerichtete Verlauf des Endes (5a) der Abströmkante (5) der Laufschaufeln (2 bzw. 3) wird nun so bemessen, daß er die Grenzfläche (9) des Totwasserbereiches (8) nicht überschreitet. Ist dies der Fall, dann bewirkt das Abknicken der Abströmkante (5) auch keine nennenswerte Verschlechterung des Lüfterwirkungsgrades oder der Lüfterleistung. Es wird auch möglich, wie dies in der Fig. 4 schematisch angedeutet ist, in diesem Totwasserbereich (8) und am Schaufelfuß noch zusätzliche Verstärkungsrippen (10) anzuordnen, ohne daß die Strömungsverhältnisse nennenswert beeinflußt werden.

Die Fig. 5 und 6 zeigen eine Ausführungsform, bei der die Abströmkante (5) der Laufschaufel (2') in ähnlicher Weise im Bereich der Nabe (1) in Axialrichtung gesehen zur Schaufelmitte hin verläuft, wie das schon anhand der Fig. 1 bis 3 erläutert worden ist. Die Ausgestaltung nach den Fig. 5 und 6 sieht allerdings kein axiales Abbiegen der Abströmkante (5) der Schaufel (2') vor, sondern trennt aus der Schaufelfläche (6'), wie vorher erwähnt, lediglich den Bereich des Schaufelfußes ab, der sonst zu einer axialen Überlappung mit der benachbarten Laufschaufel (3') geführt hätte. Um in diesem Fall die Schwächung des Schaufelfußes auszugleichen, sind mehrere axial verlaufende Verstärkungsrippen (11, 12 und 13) vorgesehen, die untereinander durch eine Wand (14) verbunden sind, die etwa von der Schaufelmitte (7) aus in den Abströmbereich herein und ebenfalls axial gerichtet verläuft und dabei die Grenzfläche (9) des Totwassers (8) nicht überschreitet. Diese Ausgestaltung ergibt einen äußerst stabilen Schaufelfuß. Sie erlaubt dennoch in einfacher Weise das axiale Entformen, was auch aus Fig. 6 sehr deutlich wird, und sie beeinflußt nicht die Lüfterleistung. Die Verstärkungsrippe (13) könnte natürlich auch mit einem abgebogenen Ende der Schaufel zusammenfallen, wie es in der Fig. 3 gezeigt ist.

Die Abströmkante (5) endet - wie bei der anderen Ausführung nach Fig. 1 bis 3 - bei dieser Ausführungsform an der Stelle (15) am Umfang der Nabe (1'). Das Ende (5a) der Abströmkante (5) beginnt dabei etwa an der Stelle (16), wo die zunächst noch etwa zur Anströmkante (4) parallele Abströmkante (5) zur Laufradmitte (7) hin in den zur Schaufelmitte hin verlaufenden Teil (5a) übergeht. Dies entspricht der Ausführungsform nach den Fig. 1 bis 3.

Wie in der Fig. 5 angedeutet ist, könnte auch vorgesehen werden, auf der von der Wand (14) und den Rippen (11 bis 13) abgewandten und der Anströmrichtung (19) zugewandten Saugseite Verstärkungsrippen (17, 18) vorzusehen, die ähnlich wie die Rippen (11 bis 13) auf der Druckseite, durch eine gemeinsame Wand (20) abgedeckt sein können. Diese Schaufelfußverstärkung kann zusätzlich oder anstelle der Verstärkung durch die Rippen (11 bis 13) vorgesehen sein.

Die Ausführungsform der Fig. 7 weicht dadurch von jener der Fig. 6 ab, daß die Wand (14'), die wiederum etwa an der Grenzfläche (9) des Totwassers (8) (s. Fig. 1 und 4) verläuft, nur durch zwei Verstärkungsrippen (12', 13') und durch ihr vorderes Ende (14a') mit dem Umfang der Nabe (1) verbunden ist. Sie weicht vor allen Dingen aber darin ab, daß der Vorderkante (14a') der Wand (14') in der Drehrichtung der Schaufel (2'') eine Spoilerrippe (21) vorgelagert ist, welche dafür sorgt, daß die von der Schaufelvorderkante (4) kommende Anströmung nicht erst auf die Vorderkante (14a') der Wand (14') auftrifft, sondern bereits vorher von der Nabenoberfläche abgehoben wird. Diese Ausführungsform wirkt damit nahezu ebenso wie eine durchgehende keilförmige Sockelausbildung am Schaufelfuß, wie sie in den Fig. 9 bis 11 gezeigt ist. Bei der Ausführungsform der Fig. 7 und 8, die eine einteilige Herstellung aus Kunststoff ebenso erlaubt wie die vorher beschriebenen Ausführungsbeispiele, wird aber weniger Material gebraucht. Ein so ausgebildetes Laufrad kann daher verhältnismäßig leicht ausgebildet sein. Es ist auch möglich, der Vorderkante (14a') der Wand (14') nicht nur eine Spoilerrippe (21) vorzuschalten, sondern beispielsweise auch noch weitere Spoilerrippen, wie sie gestrichelt angedeutet und mit (21') bezeichnet sind. Auch solche Spoilerrippen lassen sich einteilig an die Nabe (1) anformen.

In den Fig. 9 bis 11 ist, wie bereits angedeutet, eine Variante gezeigt, bei der die Wand (14'') die Oberfläche eines jeweils von der Schaufelrückwand (2a) ausgehenden und bis zur hinteren Stirnseite (1b) und zum Teil noch darüber hinausragenden Keiles (22) ist, dessen - abgerundete - Spitze (22a) axial und damit senkrecht zu den Stirnseiten der Nabe (1) verläuft und mit der Anströmkante (4) der Schaufel (2''') fluchtet. Der Keil (22) endet an der Nabenoberfläche an der Stelle (15'), an der die Hinterkante (5) der Schaufel (2''') in die Nabenoberfläche einmündet und er beginnt - da wo die Wand (14'') endet - an der Stelle (16'), an der der Knick zwischen der Hinterkante (5) der Schaufel (2''') und der Verbindungslinie zur Stelle (15') liegt. Diese Stelle (16') stellt auch die hintere Grenze des Totwasserbereiches dar, wie anhand der Fig. 1 bereits erläutert worden ist. Im Schnitt nach Fig. 11 geht daher die Nabe (1) in den Keil (22) über.

Die Fig. 12 und 13 zeigen eine Variante ähnlich jener der Fig. 7 und 8. Unterschiedlich ist hier, daß die Spoilerrippe (21') durch einen Steg (23) mit der Wand (14''') verbunden ist, der im Bereich der Schaufelrückwand (2a) verläuft und mit seiner freien Außenkante (23a) parallel zur Schaufelrückwand (2a) verläuft. Dieser Steg (23) stellt im Bereich der Schaufelrückwand (2a) eine die äußerste Kontur der Spoilerrippe (21') mit der Kontur der Wand (14''') verbindende Teilwand dar, die zum einen für eine Verstärkung des Schaufelfußes sorgt und zum anderen in der Schaufelnähe auch für eine Strömungsführung sorgt. Damit kann eine Strömung erreicht werden, die weitgehend jener der Ausführungsform der Fig. 9 bis 11 gleicht, ohne daß jedoch eine Materialanhäufung im Schaufelfuß notwendig wird. Die Ausführungsform der Fig. 12 und 13 stellt daher auch eine Variante dar, die eine besonders leichte Herstellung erlaubt. Zu diesem Zweck müssen alle von der Schaufelrückseite (2a) abstehenden Wandteile, also die Spoilerrippe (21'), der Steg (23), die Wand (14''') sowie die Verbindungsstege (12', 13') und ein auch im Bereich des Steges (23) vorgesehener Verbindungssteg (24) axial verlaufen, so daß eine Entformung eines einstückig hergestellten Laufrades bestehend aus Nabe und Schaufeln ohne weiteres möglich ist.

Die erfindungsgemäße Ausgestaltung bringt natürlich nicht nur Vorteile bei Lüfterschaufeln der in den Ausführungsbeispielen gezeigten Art. Sie kann auch bei sichelartig von einer Nabe aus nach außen verlaufenden Schaufeln vorgesehen sein.

## Patentansprüche

1. Laufrad für einen Ventilator, insbesondere für einen halbaxial durchströmten Kühllüfter eines Kraftfahrzeugmotors mit einer mit Schaufeln (2, 3, 2', 3') versehenen zylindrischen Nabe (1) und mit der Abströmseite zugeordneten Enden (5a) der Schaufelflächen (6, 6'), die im Nabenbereich in Axialrichtung gesehen zur Schaufelmitte (7) hin verlaufen, wobei benachbarte Lüfterschaufeln (2, 3, 2', 3') so angeordnet sind, daß sich die Abströmkante (5) einer Schaufel (2) und die Anströmkante (4') der benachbarten Schaufel (3) in Axialrichtung gesehen nicht überdecken, wobei die Anström- und Abströmkante (4, 5) jeder Schaufel (2, 3, 2', 3') etwa parallel zueinander verlaufen, dadurch gekennzeichnet, daß jeweils das im Nabenbereich liegende Teil der Abströmkante (5) gegenüber dem Verlauf der übrigen Abströmkante abgeknickt ist, und daß die radiale Länge des dadurch zur Schaufelmitte hin abgeknickten Endes (5a) der Schaufelfläche (6) dem Totwasserbereich (8) der Nabenabströmung etwa entspricht.

2. Laufrad nach Anspruch 1, dadurch gekennzeichnet, daß das mit der Abströmkante (5) versehene Ende (5a) der Schaufelfläche (6) in Axialrichtung umgebogen ist.

3. Laufrad nach Anspruch 1, dadurch gekennzeichnet, daß im Totwasserbereich (8) zusätzlich mindestens eine Verstärkungsrippe (10, 11, 12, 13, 17, 18) am Schaufelfuß angreift.

4. Laufrad nach Anspruch 3, dadurch gekennzeichnet, daß die Verstärkungsrippen (11, 12, 13, 17, 18) axial verlaufen.

5. Laufrad nach Anspruch 1, dadurch gekennzeichnet, daß eine in Umfangsrichtung etwa an der Grenzfläche (9) des Totwasserbereiches (8) verlaufende Wand (14, 20) vorgesehen ist, die mit ihrem in Drehrichtung des Laufrades vorne liegenden Ende an der Nabe angrenzt.

6. Laufrad nach den Ansprüchen 3 bis 5, dadurch gekennzeichnet, daß die Wand (14, 20) die Verstärkungsrippen (11, 12, 13, 17, 18) untereinander verbindet.

7. Laufrad nach Anspruch 5, dadurch gekennzeichnet, daß die Ober- und Unterseite der Wand (14, 20) in Axialrichtung verlaufen.

8. Laufrad nach Anspruch 5 oder 6, dadurch gekennzeichnet, daß die Wand (14, 20) nur über einen Teil der Schaufellänge in Umfangsrichtung verläuft und daß ihrer Vorderkante eine Spoilerrippe (21) vorgelagert ist.

9. Laufrad nach Anspruch 8, dadurch gekennzeichnet, daß die Spoilerrippe (21) am Nabenumfang sitzt und sich von der Schaufelrückwand (2a) etwa axial verlaufend bis zur Nabenhinterkante (1b) erstreckt.

10. Laufrad nach den Ansprüchen 8 und 9, dadurch gekennzeichnet, daß die Spoilerrippe (21) im Bereich der Schaufelvorderkante (4) angeordnet ist.

11. Laufrad nach Anspruch 10, dadurch gekennzeichnet, daß die Spoilerrippe (21') im Bereich der Schaufelrückwand (2a) in einen an dieser angebrachten Steg (23) übergeht, der sich bis zu der Wand (14, 20) erstreckt.

12. Laufrad nach den Ansprüchen 10 und 11, dadurch gekennzeichnet, daß der Steg (23) mit seiner freien Außenkante (23a) parallel zur Schaufelrückwand (2a) verläuft.

## Claims

1. An impeller for a fan, particularly for a semi-axially through-flow cooling fan of a motor vehicle engine with a cylindrical hub (1) provided with blades (2, 3, 2', 3'), and with, associated with the outflow end, ends (5a) of the blade surfaces (6, 6') which, when viewed in an axial direction in the hub area, extend towards the centre (7) of the blades, whereby adjacent fan blades (2, 3, 2', 3') are so disposed that, viewed in the axial direction, the outflow edge (5) of a blade (2) and the incident flow edge (4') of the adjacent blade (3) do not overlap, whereby the incident flow and outflow edges (4, 5) of each blade (2, 3, 2', 3') extend substantially parallel with each other, characterised in that in each case the part of the outflow edge (5) which is in the region of the hub is angled in respect of the rest of the outflow edge and in that the radial length of the end part (5a) of the blade surface (6) which is thus angled over towards the middle of the blade corresponds substantially to the dead water area (8) of the flow off part of the hub.

2. An impeller according to claim 1, characterised in that the end (5a) of the blade surface (6) which has the outflow edge (5) is bent over in an axial direction.

3. An impeller according to claim 1, characterised in that in the dead water area (8), at least one reinforcing rib (10, 11, 12, 13, 17, 18) additionally engages the blade root.

4. An impeller according to claim 3, characterised in that the reinforcing ribs (11, 12, 13, 17, 18) extend axially.

5. An impeller according to claim 1, characterised in that a wall (14, 20) is provided which extends in a peripheral direction substantially around the boundary (9) of the dead water area (8), the end of the said wall (14, 20) which is in front in the direction of rotation of the impeller bounding the hub.

6. An impeller according to claims 3 to 5, characterised in that the wall (14, 20) connects the reinforcing ribs (11, 12, 13, 17, 18) to one another.

7. An impeller according to claim 5, characterised in that the top and bottom sides of the wall (14, 20) extend in an axial direction.

8. An impeller according to claim 5 or 6, characterised in that the wall (14, 20) extends only over a part of the blade length in a peripheral direction and in that its front edge is preceded by a spoiler fin (21).

9. An impeller according to claim 8, characterised in that the spoiler fin (21) is seated on the periphery of the hub and extends from the rear wall (2a) of the blade substantially as far as the rear edge (1b) of the hub.

10. An impeller according to claims 8 and 9, characterised in that the spoiler fin (21) is disposed in the region of the front edge (4) of the blade.

11. An impeller according to claim 10, characterised in that in the region of the rear wall (2a) of the blade, the spoiler fin (21') merges into a web (23) disposed thereon and which extends as far as the wall (14, 20).

12. An impeller according to claim 10 and 11, characterised in that the free outer edge (23a) of the web (23) extends parallel with the rear wall (2a) of the blade.

## Revendications

1. Roue pour un ventilateur, en particulier pour un ventilateur de refroidissement à écoulement semi-axial d'un moteur de véhicule à moteur, comportant un moyeu cylindrique (1) muni de pales (2, 3, 2', 3') et avec des extrémités (5a) des surfaces de pale (6, 6') correspondant au côté du flux sortant qui, dans la zone du moyeu, sont orientées vers le milieu (7) de la pale, vu selon la direction axiale, roue dans laquelle des pales de ventilateur voisines (2, 3, 2', 3') sont disposées de façon que, vu selon la direction axiale, le bord (5), situé du côté du flux sortant, d'une pale (2) et le bord (4'), situé du côté du flux incident, de la pale voisine (3) ne se recouvrent pas, et dans laquelle le bord situé du côté du flux incident et le bord situé du côté du flux sortant (4, 5) de chaque pale (2, 3, 2', 3') sont orientés à peu près parallèlement l'un à l'autre, caractérisée par le fait que la partie du bord (5) situé du côté du flux sortant située dans la zone du moyeu est repliée par rapport à l'orientation du reste du bord situé du côté du flux sortant, et que la longueur radiale de l'extrémité (5a), repliée de ce fait en direction du milieu de la pale, de la surface (6) de la pale correspond à peu près à la zone du sillage (8) du flux sortant, près du moyeu.

2. Roue selon la revendication 1, caractérisée par le fait que l'extrémité (5a), présentant le bord (5) situé du côté du flux sortant, de la surface (6) de la pale est repliée en direction axiale.

3. Roue selon la revendication 1, caractérisée par le fait que dans la zone du sillage (8) s'applique en outre sur le pied de pale au moins une nervure de renfort (10, 11, 12, 13, 17, 18).

4. Roue selon la revendication 3, caractérisée par le fait que les nervures de renfort (11, 12, 13, 17, 18) sont orientées axialement.

5. Roue selon la revendication 1, caractérisée par le fait qu'est prévue une paroi (14, 20) qui, selon la direction périphérique, passe à peu près contre la surface limite (9) de la zone du sillage (8) et qui, par son extrémité située en avant, dans le sens de rotation de la roue, jouxte le moyeu.

6. Roue selon les revendications 3 à 5, caractérisée par le fait que la paroi (14, 20) relie entre elles les nervures de renfort (11, 12, 13, (18).

7. Roue selon la revendication 5, caractérisée par le fait que la face supérieure et la face inférieure de la paroi (14, 20) sont orientées en direction axiale.

8. Roue selon la revendication 5 ou 6, caractérisée par le fait que la paroi (14, 20) ne s'étend, selon la direction périphérique, que sur une partie de la longueur de la pale et qu'une nervure formant déflecteur aérodynamique (21) est placée en avant de son bord avant.

9. Roue selon la revendication 8, caractérisée par le fait que la nervure formant déflecteur aérodynamique (21) a son assise à la périphérie du moyeu et, depuis la paroi arrière (2a) de la pale, s'étend jusqu'au bord arrière (1b) du moyeu, avec une orientation à peu près axiale.

10. Roue selon les revendications 8 et 9, caractérisée par le fait que la nervure formant déflecteur aérodynamique (21) est disposée dans la zone du bord avant (4) de la pale.

11. Roue selon la revendication 10, caractérisée par le fait que, dans la zone de la paroi arrière (2a) de la pale, la nervure formant déflecteur aérodynamique (21') se transforme en une barrette (23) qui est appliquée contre cette paroi arrière et s'étend jusqu'à la paroi (14, 20).

12. Roue selon les revendications 10 et 11, caractérisée par le fait que, par son bord extérieur libre (23), la barrette (23) est orientée parallèlement à la paroi arrière (2a) de la pale.
